# FASCICULE DE BREVET EUROPEEN

(11) **EP 0 040 558 B1**
(45) Date de publication et mention de la délivrance du brevet: **17.09.1986**
(21) Numéro de dépôt: 81400657.3
(22) Date de dépôt: 28.04.1981
(51) Int. Cl.: E04F 10/06

(54) **Store du type banne à inclinaison ajustable**
Gelenkarmmarkise mit verstellbarer Neigung
Awning with adjustable inclination

(30) Priorité: 29.04.1980 FR 8009584
(43) Date de publication de la demande: 25.11.1981
(73) Titulaire: Franciaflex-Société Anonyme, F-45430 Checy (Loiret) (FR)
(72) Inventeur: Bruneau, Paul Lucien Robert, Checy (Loiret) (FR)
(74) Mandataire: Rataboul, Michel

## Description

L'invention a pour objet une banne comprenant d'une part une toile tendue entre un rouleau et une barre de charge et d'autre part des bras articulés reliés par l'une de leurs extrémités à la barre de charge et par leur autre extrémité à des supports solidaires d'une barre parallèle à la barre de charge afin de pouvoir ajuster l'inclinaison de la toile.

Ces dispositions connues permettent à l'usager d'incliner plus ou moins la toile selon les circonstances et, en particulier, selon les saisons pour que l'ombre que procure cette toile soit placée au mieux.

L'inclinaison ajustable est difficile à obtenir compte tenu des contraintes qu'apporte l'armature générale de la banne surtout si celle-ci est de grandes dimensions.

Ainsi par exemple dans le brevet FR-A-2127434 est décrit un store du type banne qui comprend un «porte-store» muni d'une barre de torsion qui sert de liaison entre ce porte-store et des supports fixes. La barre de torsion, outre son rôle de liaison mécanique, a pour but de créer une pré-contrainte grâce à laquelle l'effort à fournir pour faire pivoter le porte-store est plus faible que ce qu'il serait en l'absence de barre de torsion.

En conséquence, il est nécessaire de bloquer le porte-store dans l'orientation finalement choisie car le moindre souffle de vent, par exemple, suffirait à modifier cette orientation.

Selon ce brevet la partie mobile du porte-store est équipée d'une ou plusieurs têtes de serrage permettant de bloquer le store dans la position désirée.

Lorsque l'on veut modifier l'orientation de la toile, il est donc nécessaire au préalable d'effectuer la manoeuvre qui consiste à obtenir le déblocage.

Ce dispositif et d'autres connus par ailleurs ont pour inconvénient de nécessiter des mécanismes relativement complexes et très robustes du fait que l'effort de poids de tout l'ensemble mobile agit sur le mécanisme par lequel on obtient une modification de l'inclinaison.

En outre, les dispositions connus agissent par tout ou rien selon que l'on bloque ou que l'on débloque la partie mobile avant de la déplacer.

Selon la présente invention, les efforts de poids et de sollicitations au pivotement sont entièrement et exclusivement supportés par les paliers ou supports 6 et 7 dont on règle convenablement la valeur de résistance.

Cela est contraire au montage prévu par le brevet FR-A-2 127434 qui prévoit toujours la présence de barres de torsion entre le «porte-store» et les supports ou paliers 6, la tête de serrage 8 n'étant là que pour bloquer le store dans la position désirée comme cela est précisé page 2 ligne 25 de ce brevet.

Dans le document FR-A-2 214 035 ont été décrits des perfectionnements au document FR-A-2127434 selon lesquels on prévoit une commande positive de l'inclinaison du porte-store grâce à laquelle la manoeuvre de réglage de l'inclinaison est facilitée pour ne nécessiter aucune dépense physique de la part de l'utilisateur.

Par le brevet FR-A-1 396 200 on connaît un store dont chaque bras est indépendant et comporte un joint à friction.

Il s'agit de toute évidence, à l'examen des figures du dessin, d'un store de très petites dimensions qu'il est possible de manoeuvrer à hauteur d'homme, de sorte qu'il est indifférent que les deux joints à friction soient indépendants car si l'on agit sur la baguette 3 pour abaisser le store, les joints à friction sont sollicités plus ou moins selon l'endroit exact où se situe le point d'application de l'effort mais on peut supposer qu'en agissant avec les deux mains, à peu près symétriquement, la toile sera finalement tant bien que mal abaissée convenablement.

Il n'en est pas du tout de même pour les bannes de grandes dimensions dont le mécanisme est situé à plusieurs mètres de hauteur (tambour d'enroulement de la toile, points d'application des bras, etc.) et dont la barre de charge peut avoir huit ou dix mètres de long.

Pour changer l'orientation des bras d'une telle banne, il est alors indispensable d'abord de monter sur une échelle, ce qui est incommode, et ensuite d'agir successivement sur chacun des joints à friction pour assurer leur déblocage et permettre à un bras, puis à l'autre de s'abaisser ou d'être redressé.

La manoeuvre de chacun de ces bras suppose que l'on développe des efforts considérables représentant plusieurs dizaines de kilos et nécessite l'intervention d'au moins deux hommes et bien souvent le calage de la barre de charge avec des moyens de fortune.

Dans le brevet FR-A-1 550 331 est décrit un dispositif qui comprend une barre carrée sur laquelle les bras sont assujettis, mais comme cela est exprimé page 1, colonne 2 lignes 32 et suivantes, cette barre 4 est serrée entre les deux branches 6 dans le fond 7 d'un étrier 1 au moyen d'un boulon 8 traversant les deux branches 6.

Les bras 32 sont fixés à la barre 4 au moyen d'une bague 24 qui est bloquée par une vis 51 dans la position choisie comme cela est précisé page 2 dernier paragraphe de la colonne 1 et premier paragraphe de la colonne 2.

Il résulte du même passage de la description que le desserrage de la vis 51 a pour effet de débloquer la bague 24 par rapport à la barre 4 de sorte qu'il est possible de procéder au réglage angulaire des bras 32.

Ce montage n'est pas satisfaisant puisque le réglage angulaire de l'ensemble du store exige le réglage de chaque bras indépendamment de l'autre et rend impossible un réglage aisé et fréquent et même, pourrait-on dire, ad libitum puisque le desserrage d'un seul bras a pour conséquence de provoquer la chute de celui-ci et la torsion de la toile à moins que, par des moyens aléatoires, on ait pu le caler en hauteur provisoirement pendant que l'on procède au réglage de l'autre bras, etc.

Le brevet FR-A-1 558 274 décrit un store du même type que ceux décrits dans les brevets FR-A-1 396 200 et FR-A-1 550 331, à savoir que les bras sont individuellement réglables en inclinaison par rapport à une barre a qui est fixe ainsi que cela est expliqué page 1, colonne 1, lignes 24 à 26. La banne conforme à l'invention diffère de ces dispositifs connus en ce qu'elle comprend des bras qui sont fixés sur une barre commune, laquelle est montée dans des paliers fixes comportant un système de friction de préférence réglable. Selon l'invention il est impossible de faire pivoter les bras sans simultanément faire pivoter la barre qui les réunit.

On reconstitue, en haut par une barre (ou tube) la réunion rigide d'en bas par la barre de charge. La présente invention a aussi pour but de simplifier la construction des bannes orientables en vue de les rendre non seulement plus pratiques mais également plus économiques.

A cette fin, l'invention a pour objet une banne comprenant d'une part un rouleau rotatif, une barre de charge et une toile enroulée sur le rouleau et fixée par son bord libre à la barre de charge et d'autre part des supports et des compas dont les bras articulés entre eux sont mobiles dans un même plan et sont en outre articulés par l'une de leurs extrémités chacun à un support et par l'autre de leurs extrémités à l'unique barre de charge, les différents pivots d'articulation des bras étant tous d'axe perpendiculaire au plan des compas tandis que les supports sont solidaires d'une barre parallèle à la barre de charge caractérisée en ce que cette barre (5) est montée pivotante dans des paliers qui doivent être fixés sous le rouleau et qui sont du type à friction permanente dont la valeur, de préférence réglable, est établie au dessous d'une valeur de blocage afin que la banne puisse, sans action sur les paliers, être déplacée en pivotement.

Selon d'autres caractéristiques de l'invention:
- la barre parallèle à la barre de charge a une section non circulaire telle que carrée;
- la barre parallèle à la barre de charge reçoit au moins un élément tel qu'une roue à rochet susceptible de recevoir l'action d'un outil de manoeuvre formant levier, tel qu'une clé en vue de faire pivoter ladite barre autour de son axe;
- l'élément tel qu'une roue à rochet présente un passage central de section correspondant à celle de la barre afin que ledit élément puisse coulisser le long de ladite barre mais non pivoter autour de son axe, un organe d'immobilisation étant éventuellement prévu sur l'élément pour coopérer avec la barre.

L'invention sera mieux comprise par la description détaillée ci-après faite en référence au dessin annexé. Bien entendu, la description et le dessin ne sont donnés qu'à titre d'exemple indicatif et non limitatif.

La figure unique du dessin est une vue schématique partielle d'une banne conforme à l'invention. En se reportant au dessin on voit que la banne comprend des bras articulés 1 et 2 reliés par l'une de leurs extrémités à une barre de charge (non représentée) et par leur autre extrémité à des supports 3-4 placés sur une barre 5 dont les extrémités sont engagées dans des paliers à friction 6 et 7 fixés par tous moyens de préférence réglables à la façade qui doit recevoir la banne.

Les paliers 6 et 7 contiennent des surfaces (non représentées) à fort coefficient de friction du fait de leur relative rugosité.

Ces surfaces sont de préférence interchangeables.

Avec ce dispositif, la barre 5 est constamment immobilisée dans l'orientation qu'elle occupe grâce à la friction obtenue dans les paliers 6 et 7, le tout étant réalisé par des moyens qui sont à la portée de l'homme de métier.

La friction est permanente et est établie à une valeur suffisante pour s'opposer au pivotement accidentel de la barre 5 par exemple sous l'effet du vent normal agissant sur la toile que les bras articulés 1 et 2 maintiennent tendue.

Grâce à l'invention, il est possible de ne prévoir aucun organe de blocage pour s'opposer d'une manière positive à ce pivotement.

La barre 5 reçoit au moins un élément tel qu'une roue à rochet 8 et 9 susceptibles de recevoir l'action d'un outil formant levier tel qu'une clé.

L'une a des dents inclinées dans un sens et l'autre des dents inclinées dans le sens opposé.

Avec une clé A de type connu, on peut agir sur l'une ou l'autre des roues à rochet 8-9 pour obliger la barre 5 à pivoter à l'encontre de l'effort de friction développé par les paliers 6 et 7.

La barre 5 a une section non circulaire en l'occurrence carrée. Les deux roues à rochet 8-9 ont un passage central de section également carrée et sont engagées sur la barre 5. Une action avec la clé A sur l'une des deux roues à rochet 8-9 a pour effet d'entraîner la barre 5 en pivotement puisque le passage carré des roues à rochet s'oppose au pivotement de celles-ci par rapport à la barre 5, elle-même de section carrée.

Lorsque l'on agit sur la roue 8 dans le sens de la flèche F1 les bras articulés 1 et 2 sont soulevés ensemble dans le sens de flèches f1. Lorsqu'avec la même clé A on agit cette fois-ci sur la roue à rochet 9 dans le sens de la flèche F2, les bras articulés 1 et 2 s'abaissent ensemble dans le sens des flèches f2.

Dans le premier cas on tend à relever la toile vers l'horizontale tandis que dans le second cas on tend à l'abaisser. Selon la hauteur du soleil on peut faire varier l'ombre portée pour l'augmenter ou pour la diminuer et, cela, indépendamment de l'avancée c'est-à-dire de la longueur de la toile déroulée et de la position des compas.

La roue à rochet 8 peut librement coulisser le long de la barre 5 selon la double flèche F3, dans un sens ou dans l'autre ce qui permet à l'utilisateur de la placer à l'endroit qui lui semble le meilleur et éventuellement de modifier cet emplacement quand il le veut.

La roue à rochet 9 est équipée d'une vis radiale 10 qui prend appui contre la barre 5 quand on la visse afin de s'opposer au libre coulissement de la roue à rochet 9 le long de la barre 5.

Cette solution, un peu différente de celle qui a été décrite pour la roue 8, permet d'immobiliser la roue 9 et de s'opposer à son coulissement après l'avoir placée à l'endroit choisi.

Bien entendu, on pourrait prévoir les deux séries de dents sur une même pièce, libre ou pas, ou utiliser d'autres dispositions connues en soi pour permettre l'application d'un effort au moyen d'un outil.

Dans la pratique, l'effort de friction des paliers 6 et 7 doit être relativement important compte tenu de la surface de la toile, du poids de l'ensemble et des sollicitations extérieures telles que, essentiellement, la force du vent.

En conséquence, l'outil A doit procurer un bras de levier relativement important pour qu'un utilisateur puisse orienter la toile sans fatigue excessive.

Selon une autre variante, on peut associer à la barre 5 un mécanisme d'entraînement de tout type connu tel que ceux habituellement choisis pour manœuvrer les bannes: manivelles, tiges et renvoi d'angles, etc.

On remarque que selon l'invention les efforts de poids et de sollicitation au pivotement de la barre 5 sont entièrement et exclusivement supportés par les paliers 6 et 7 dont on règle convenablement la valeur de résistance. De ce fait, le mécanisme éventuellement associé à la barre 5 ne subit aucune sollicitation.

Le pivotement de la barre 5 au moyen de l'outil A ou au moyen d'un mécanisme associé nécessite obligatoirement un effort supérieur et antagoniste à celui des paliers 6 et 7 quel que soit le sens dans lequel on agit mais, en revanche, un moyen de blocage supplémentaire n'est pas indispensable.

Il est possible d'incliner la toile, soit en l'abaissant soit en la relevant, en appliquant l'effort sur la barre de charge à laquelle les bras articulés 1 et 2 sont reliés, car ceux-ci constituent un important bras de levier et agissent sur la barre 5 puisque les supports 3 et 4 sont engagés sur la barre 5 par des passages de même section non circulaire.

Les paliers à friction 6 et 7 sont fixés à la façade par tous moyens connus et de préférence réglables pour compenser les irrégularités de cette façade ou les imperfections du montage.

La barre 5 constitue un véritable accouplement à la fois des bras 1 et 2 et des paliers 6 et 7, de telle manière que lorsque l'on agit sur la barre de charge ou sur un dispositif accessoire 8-9, on utilise les bras (ou l'outil A) à la manière d'un bras de levier pour déplacer tout l'attelage (barre de charge-bras 1-2-barre 5) et cela sans limitation angulaire, contrairement à ce qui se passe, notamment, avec le dispositif décrit dans le brevet FR-A-2 127 434 et dont le débattement angulaire est lié au fonctionnement d'une barre de torsion.

Si l'effort de friction est trop important pour être vaincu même avec un bras de levier important, il est encore possible de modifier l'inclinaison de la toile en ne desserrant qu'un seul des deux paliers 6 et 7 car ainsi, en le neutralisant, on divise par deux la résistance totale au pivotement, sans pour autant diminuer la puissance que l'on développe grâce au bras de levier soit des bras 1-2, soit de l'outil A, le deuxième palier, non desserré, étant suffisant pour éviter la chute accidentelle de l'ensemble mobile.

## Revendications

1. Banne comprenant d'une part un rouleau rotatif, une barre de charge et une toile enroulée sur le rouleau et fixée par son bord libre à la barre de charge et, d'autre part, des supports (3 et 4) et des compas dont les bras (1 et 2) articulés entre eux sont mobiles dans un même plan virtuel et sont en outre articulés par l'une de leurs extrémités chacun à un support (3-4) et par l'autre de leurs extrémités à l'unique barre de charge, les différents pivots d'articulation des compas étant tous d'axe perpendiculaire au plan des compas tandis que les supports (3 et 4) sont solidaires d'une barre (5) parallèle à la barre de charge, caractérisée en ce que cette barre (5) est montée pivotante dans des paliers (6 et 7) qui doivent être fixés sous le rouleau et qui sont du type à friction permanente, dont la valeur, de préférence réglable, est établie au dessous d'une valeur de blocage afin que la banne puisse, sans action sur les paliers, être déplacée en pivotement.

2. Banne selon la revendication 1, caractérisée en ce que la barre (5) parallèle à la barre de charge a une section non circulaire telle que carrée.

3. Banne selon la revendication 1, caractérisée en ce que la barre (5) parallèle à la barre de charge reçoit au moins un élément (8-9) tel qu'une roue à rochet susceptible de recevoir l'action d'un outil de manoeuvre formant levier, tel qu'une clé (A) en vue de faire pivoter ladite barre (5) parallèle à la barre de charge autour de son axe.

4. Banne selon les revendications 2 et 3, caractérisée en ce que l'élément (8-9) tel qu'une roue à rochet présente un passage central de section correspondant à celle de la barre (5), parallèle à la barre de charge, afin que ledit élement (8-9) puisse coulisser le long de ladite barre (5) mais non pivoter autour d'elle, un organe d'immobilisation (10) étant éventuellement prévu sur l'élément (8-9) pour coopérer avec cette barre (5).

## Claims

1. Awning comprising, on the one hand, a rotary roller, a loading bar and a web which is rolled on the roller and which is fixed by its free edge to the loading bar, and on the other hand, supports (3 and 4) and struts, the arms (1 and 2) of which, being articulated together, are movable in a single virtual plane and are, moreover, each articulated by one of their end to a support (3-4) and by the other of their ends to the single loading bar, the various articulation pivots of the struts all having an axis perpendicular to the plane of the struts, while the supports (3 and 4) are integral with a bar (5) parallel to the loading bar, characterised in that this bar (5) is pivotably mounted in bearings (6 and 7) which are fixed below the roller and which are of the type involving permanent friction, of which the value, preferably adjustable, is set below a blocking value, in order that it is possible, without action on the bearings, for the awning to be pivotally displaced.

2. Awning according to claim 1, characterised in that the bar (5) parallel to the loading bar has a section which is non-circular, such as square.

3. Awning according to claim 1, characterised in that the bar (5) parallel to the loading bar receives at least one element (8-9) such as a ratchet wheel, which is capable of receiving the action of an operating tool forming a lever, such as a key (A), in order to cause the said bar (5) parallel to the loading bar to pivot about its axis.

4. Awning according to claims 2 and 3, characterised in that the element (8-9), such as a ratchet wheel, has a central passage of a section corresponding to that of the bar (5) parallel to the loading bar, in order that the said element (8-9) is able to slide along the said bar (5) but is not able to pivot about the latter, an immobilizing element (10) possibly being provided on the element (8-9) to cooperate with this bar (5).

## Patentansprüche

1. Markise mit einerseits einer drehbaren Rolle, einer Laststange und einer auf der Rolle aufgerollten Plane, die an ihrem freien Ende an der Laststange befestigt ist und andererseits Trägern (3, 4) und Scharnieren, deren Arme (1 und 2), die untereinander angelenkt sind, in ein und derselben virtuellen Ebene beweglich sind, wobei die Arme ausserdem an einem ihrer Enden jeweils an einen Träger (3-4) und an ihrem Ende an einer einzelnen Laststange angelenkt sind, wobei die verschiedenen Drehpunkte der Scharniere alle Achsen haben, die senkrecht zur Ebene der Scharniere liegen, während die Träger (3 und 4) an einer Stange (5) befestigt sind, die parallel zur Laststange verläuft, dadurch gekennzeichnet, dass diese Stange (5) in Lagern (6 und 7) schwenkbar angeordnet ist, wobei die Lager unter der Rolle befestigt sind und eine permanente Reibung erzeugen, dessen Stärke, vorzugsweise einstellbar unterhalb eines Blockierwertes eingestellt ist, damit die Plane ohne Einwirken auf die Lager verschwenkt werden kann.

## Patentansprüche

2. Markise nach Anspruch 1, dadurch gekennzeichnet, dass die zu der Laststange parallele Stange (5) einen nicht-runden, wie z. B. einen quadratischen Querschnitt hat.

3. Markise nach Anspruch 1, dadurch gekennzeichnet, dass die zur Laststange parallele Stange (5) mindestens ein Element (8-9) wie z. B. ein Klinkenrad aufnimmt, das mit einem einen Hebel bildenden Werkzeug, wie z.B. einem Schlüssel (A) bedient werden kann, um die zur Laststange parallele Stange (5) um ihre Achse zu drehen.

4. Markise nach Anspruch 2 oder 3, dadurch gekennzeichnet, dass das Element (8 oder 9) wie z.B. ein Klinkenrad, eine zentrale Öffnung mit einem Querschnitt, der dem der zur Laststange parallelen Stange (5) entspricht, aufweist, damit das Element (8-9) entlang der Stange (51) gleiten kann, jedoch nicht um diese verschwenkbar ist, wobei ein Befestigungsorgan (10) gegebenenfalls auf dem Element (8-9) vorgesehen ist, um mit dieser Stange (5) zusammenzuwirken.
